# EUROPÄISCHE PATENTSCHRIFT

(11) **EP 0 054 241 B1**
(45) Veröffentlichungstag und Bekanntmachung des Hinweises auf die Patenterteilung: **16.04.1986**
(21) Anmeldenummer: 81110243.3
(22) Anmeldetag: 08.12.1981
(51) Int. Cl.: B63B 35/86, B63B 15/00

(54) **Mastfussbefestigung für Segelbretter**
Connection of a mast foot to a sail-board
Fixation d'un pied de mât sur une planche à voile

(30) Priorität: 08.12.1980 DE 3046230; 19.01.1981 DE 3101465
(43) Veröffentlichungstag der Anmeldung: 23.06.1982
(73) Patentinhaber: Marker, Hannes, D-82467 Garmisch-Partenkirchen (DE)
(72) Erfinder: Marker, Hannes, D-8100 Garmisch-Partenkirchen (DE); Hüss, Otto, D-8101 Wallgau (DE)

## Beschreibung

Die Erfindung bezieht sich auf ein Segelbrett mit einer Aussparung, in die eine Zunge des mit dem Mast gelenkig verbundenen Mastfußes einsetzbar ist, wobei in einer Wand der Aussparung eine zurückspringende Stufe vorgesehen ist, unter die nach dem Einsetzen der Zunge ein an dieser befindlicher, gegen Federkraft eindrückbarer Nocken schnappt, so daß die Zunge verrastet und nach Überwinden der Federkraft aus der Aussparung herausziehbar ist.

Es sind Segelbretter bekannt, bei denen der Mastfuß lediglich mit einer Zunge oder einem Zapfen in eine entsprechende Aussparung des Segelbretts eingesetzt ist, so daß er durch Anheben des Mastes ohne Überwindung ausgehoben und von dem Segelbrett getrennt werden kann. Diese bekannten Verbindungen von Mastfuß und Segelbrett werden zwar der Forderung gerecht, daß sich der Mastfuß leicht von dem Segelbrett lösen können soll, um zu verhindern, daß zwischen Mast und Segelbrett Körperteile des Surfers in gefährlicher Weise eingeklemmt werden können. Andererseits führt diese lose Verbindung häufig aber auch zu einer ungewollten Trennung von Mast und Segelbrett, die die Handhabung des Geräts beim Surfen erschwert.

Aus der DE-U-78 01 713 ist ein Rigg für Segelbretter mit einem formschlüssig in eine Mastspur eingreifenden Mastfuß bekannt, bei welchem eine Trimmöglichkeit, d. h. eine Möglichkeit zur Verlegung des Verbindungspunktes zwischen Segelmast und Segelbrett besteht. Diese wird erreicht durch ein zusätzliches, in die zu diesem Zweck verlängerte Mastspur einzusetzendes Einsatzstück. Eine Längsverstellung_ des Mastfußes auch während des Surfens ist damit jedoch nicht möglich.

Aus der DE-A-2917 585 ist ein Mastfuß für ein Segelbrett gemäß dem Oberbegriff des Anspruchs 1 bekannt, welcher in einer Hülse des Brettrumpfes lösbar verrastet ist und federelastisch einstellbare Rastglieder aufweist, wobei die Federelastizität der Rastglieder von außen mittels einer Handhabe einstellbar ist. Eine Längsverstellung des Mastfußes ist bei dieser Ausführung nicht möglich.

Aus der DE-A-28 43 551 ist eine Mastfußhalterung bekannt, welche ein Abstützglied aufweist, das in einem Schlitten, der in einem Schlitz des Brettes längsverschieblich geführt und positionsverrastbar ist, gehalten ist. Eine Längsverstellung auch während des Surfens ist damit möglich, nicht jedoch eine Trennung der Verbindung zwischen Mastfuß und Segelbrett für den Fall, daß Körperteile des Surfers in gefährlicher Weise zwischen Mast und Segelbrett eingeklemmt werden.

Aufgabe der Erfindung ist es daher, eine Verbindung zwischen Mastfuß und Segelbrett zu schaffen, die eine Trennung beider Teile im Gefahrenfalle gewährleistet, ein ungewolltes Auseinanderfallen beider Teile vermeidet und auch während des Surfens längsverstellbar ist.

Erfindungsgemäß wird diese Aufgabe dadurch gelöst, daß die Aussparung aus einer in Brettlängsrichtung verlaufenden als Mastspur dienenden Nut besteht, deren Länge größer ist als die Breite der Zunge, daß sich die zurückspringende Stufe parallel zur Brettoberseite über eine Längsseitenwand der Nut erstreckt und daß in einer Längsseitenwand der Nut rechtwinkelig zu der Stufe verlaufende rinnenförmige Vertiefungen angeordnet und zum Eingriff eines an der Zunge vorgesehenen, gegen Federkraft eindrückbaren Vorsprungs vorgesehen sind.

Diese Ausgestaltung ermöglicht in Anpassung an die jeweiligen Wind- und Wasserverhältnisse ein Versetzen des Mastfußes in Brettlängsrichtung, und zwar ohne das Rigg ablegen zu müssen. Die Federkraft wird dabei so gewählt, daß einerseits die Zunge aus der diese halternden Aussparung herausgezogen wird, wenn der Mast unter Einklemmen von Gliedern des Surfers herabfällt, andererseits aber der Mastfuß so fest in der Aussparung arretiert ist, daß es während der üblichen, beim Surfen auftretenden Belastungen zu keiner Trennung von Mastfuß und Segelbrett kommt.

Nach einer besonders vorteilhaften Ausgestaltung ist vorgesehen, daß der Mastfuß zum Eindrücken des Vorsprungs mit einem Druckknopf oder einem Pedal versehen ist.

Eine bevorzugte Ausführung der Erfindung sieht vor, daß eine aus einem das verbreiterte Kopfstück des Mastfußes in einem quer und in Richtung der Aussparung verlaufenden Durchbruch durchsetzenden Schieber bestehende Drucktaste vorgesehen ist, und daß der Schieber zu seiner Betätigung von beiden Seiten des Mastfußes her an beiden Enden mit Druckstücken versehen ist, der durch die den aushebbaren Vorsprung belastende federnde Einrichtung im Bereich seiner Mittelstellung gehalten ist und bei seinem Verschieben aus dieser die Arretierung löst.

Der aushebbare Vorsprung kann aus einem Federdraht bestehen, dessen eines Ende an der Zunge befestigt ist und der in seiner verrasteten Stellung derart mittig zwischen gegensinnig geneigten keilförmigen Kanten des Schiebers liegt, daß er bei dessen Bewegung in der einen oder der anderen Richtung ausgehoben wird. Der Schieber kann mit einer Leiste mit V-förmigem Ausschnitt verbunden sein, dessen Flanken die keilförmigen Kanten bilden.

Zweckmäßigerweise ist ein Ende des Federdrahtes in einem in der Zunge schwenkbar gelagerten Hebel befestigt, der den den Mastfuß in axialer Richtung festlegenden Rastnocken trägt. Bei dieser Ausgestaltung ist nur ein Federdraht erforderlich, um den Mastfuß sowohl in axialer Richtung als auch in Querrichtung zu verrasten.

Weitere vorteilhafte Ausgestaltungen der Erfindung sind in den Unteransprüchen beschrieben worden.

Ausführungsbeispiele der Erfindung sind nachstehend anhand der Zeichnungen näher erläutert. In diesen zeigt :
Figur 1 eine perspektivische Ansicht einer ersten Ausführungsform eines Mastfußes und einer Aufnahmenut eines Segelbrettes mit in Einschubstellung befindlichem Mastfuß,
Figur 2 eine perspektivische Ansicht des Mastfußes nach Fig. 1 auf dessen mit dem Rastnocken versehene Zungenseite,
Figur 3 einen Längsschnitt durch den in die Rastnut eingeschobenen und in dieser arretierten Mastfuß,
Figur4 eine perspektivische Ansicht einer zweiten Ausführungsform eines Mastfußes in Richtung auf die mit dem Rastnocken versehene Vorderseite der Zunge,
Figur 5 einen Längsschnitt durch den Mastfuß längs der Linie 11-11 in Fig. 4,
Figur6 eine perspektivische Ansicht des Mastfußes in Richtung auf die mit dem aushebbaren Vorsprung versehene Rückseite der Zunge,
Figur 7 eine perspektivische Ansicht der Unterseite des Mastfußes,
Figur eine perspektivische Ansicht der Aussparung des Segelbretts, teilweise im Schnitt,
Figur 9 eine perspektivische Ansicht des Schiebers und
Figur 10 eine perspektivische Ansicht der mit vertikalen Rastnuten versehenen Seite der Aussparung.

Das Segelbrett 1 ist mit einer längsverlaufenden nutförmigen Vertiefung 2 versehen, deren Länge dem Bereich entspricht, in dem der Mast versetzbar sein soll.

In der einen Nutflanke ist eine parallel zur Brettoberseite verlaufende zurückspringende Stufe 3 vorgesehen. Die gegenüberliegende Flanke ist mit Rastnuten 31 versehen, die rechtwinkelig zu der Stufe 3 verlaufen.

Der Mastfuß 5 weist einen im wesentlichen T-förmigen Querschnitt auf, wobei der Mittelsteg eine in die Nut 2 einschiebbare Zunge 6 bildet, die mit einer Aussparung versehen, in der um einen im unteren Bereich befestigten Lagerbolzen 9 ein Hebel 10 schwenkbar gelagert ist, der mit einem Rastnocken 11 versehen ist. Der Rastnocken 11 ist durch eine Stufe in dem Hebel 10 gebildet und weist eine obere abgeschrägte Nockenfläche 12 auf. Der Hebel 10 ist in seinem oberen Bereich abgekröpft und mit einem etwa parallel zu der Zunge 6 verlaufenden Schenkel 13 versehen, der in eine Aussparung 14 des oberen Teils des Mastfußes ragt.

Der obere Sockel des Mastfußes ist weiterhin mit einer Bohrung versehen, in der eine Druckfeder 15 angeordnet ist. Die Druckfeder 15 stützt sich mit ihrem einen Ende auf den Schenkel 13 des Hebels 10 und mit ihrem anderen Ende auf einen in der Bohrung axial verschieblich, aber undrehbar geführten Federteller 16 ab, der mit einem Gewinde für eine Stellschraube 17 versehen ist. Die Stellschraube 17 ragt mit ihrem Kopf 18 aus dem verengten Endteil der Bohrung heraus und ist gegen die innere ringförmige Stirnwand dieses Endteils durch einen Bund 20 abgestützt. Durch Drehen der Stellschraube 17 läßt sich die Vorspannung der Feder 15 verändern. Der Federteller 16 ist mit einem einen Zeiger 21 bildenden Fortsatz versehen, der in ein Fenster 22 des Sockels des Mastfußes 5 ragt, dessen Ränder als Skalen 23 zur Anzeige der eingestellten Federkraft ausgebildet sind.

Die Zunge 6 sowie der Hebel 10 sind in ihrem unteren Bereich gabelförmig mit einer Aussparung 24, 25 versehen, die durch den Lagerbolzen 9 geschlossen ist. Durch diese Ausgestaltung ist eine Öse gebildet, in der sich eine Fangleine befestigen läßt.

Auf den Sockel des Mastfußes 5 ist ein Gummiteil 26 befestigt, das die allseitig gelenkige Verbindung zwischen dem Mast und dem Mastfuß bildet..

Die Breite der Zunge 6 entspricht der Breite der nutförmigen Ausnehmung 2, so daß nach dem Einschieben der Zunge in die nutförmige Vertiefung 2 der Mastfuß in dieser festgelegt ist. In dem eingeschobenen Zustand der Zunge 6 stützt sich der Sockel des Mastfußes 5 mit seinen unteren Seiten 26, 27 auf der Oberfläche des Segelbretts ab.

Der Schenkel 13 des Hebels 10 ist mit einem nach außen ragenden Knopf 28 versehen, durch dessen Betätigung sich die Verrastung des Nockens 11 an der Stufe 3 lösen läßt.

Die den Mastfuß gegen eine Verschiebung in Brettlängsrichtung sichernde Arretierung besteht aus einem Federdraht 30, dessen eines Ende in der Zunge 6 und dessen anderes Ende in einem Druckknopf 29 befestigt ist, der in dem Sockel des Mastfußes 5 begrenzt längsverschieblich gelagert ist. Der Federdraht 30 ist mit einem bogenförmigen Teil versehen, der in die Rastnuten 31 der einen Flanke der Nut 2 eingreift. Zum Ausrasten des gekrümmten Teils des Federdrahts 30 aus den Rastnuten ist der Druckknopf 29 zu betätigen. Der Druckknopf 29 kann auch durch ein Pedal ersetzt werden, das zweckmäßigerweise so an dem Sockel des Mastfußes 5 angeordnet wird, daß der Surfer es während des Surfens mit dem Fuß betätigen und den Mast in der gewünschten Weise versetzen kann.

Der Federdraht 30 kann auch mit seinem unteren Ende an dem Hebel 10 befestigt werden, so daß er zugleich auch den Rastnocken 11 federnd beaufschlagt.

Bei der Ausführung nach den Figuren 4 bis 10 ist das Segelbrett 101 mit einer längsverlaufenden Nut versehen, die die Aussparung 102 zum Haltern und Längsverschieben des Mastfußes 103 bildet.

In einer Seitenwand der Aussparung 102 ist eine parallel zur Brettoberseite verlaufende, zurückspringende Stufe 104 vorgesehen. In der gegenüberliegenden Seitenwandung der Aussparung 102 sind im Abstand voneinander nutförmige Rillen 105 vorgesehen, die in zur Aussparung 102 senkrechten Querebenen verlaufen und zur Mittelebene der Aussparung 102 in der Weise geneigt sind, daß sie nur den oberen Bereich der Seitenwand anschneiden.

Der Mastfuß 103 weist einen im wesentlichen T-förmigen Querschnitt auf, wobei der Mittelsteg eine in der Aussparung 102 einschiebbare Zunge 106 bildet. Die Zunge besteht dabei aus seitlichen und parallel zueinander verlaufenden Stegen 107, 108, die an ihrem unteren Ende durch einen Lagerbolzen 109 miteinander verbunden sind, auf dem ein Hebel 110 schwenkbar gelagert ist. Der Hebel 110 ist mit einem durch eine Stufe gebildeten Rastnocken 111 versehen, der nach dem Einschieben in die Aussparung 102 in der aus Fig.5 ersichtlichen Weise hinter den durch die zurückspringende Stufe 104 gebildeten Absatz schnappt.

Die Stege 107, 108 sind in dem einen Sockel bildenden Kopfteil 112 des Mastfußes befestigt. Das Kopfteil 112 ist im wesentlichen quaderförmig ausgebildet. Der Hebel 110 ist in der aus Fig.5 ersichtlichen Weise abgewinkelt und trägt an seinem oberen abgewinkelten Schenkel 113 eine Drucktaste 114, die eine Seitenwandung des Kopfteils 112 in einer Aussparung durchsetzt, so daß sie von außen her betätigt werden kann.

In einer Bohrung des Hebels 110 ist in der aus Fig. 5 ersichtlichen Weise ein Federdraht 115 befestigt. Die Bohrung ist in ihrem oberen Bereich abgerundet, um ein ungehindertes Ausbiegen des Federdrahtes 115 zu ermöglichen. Der Federdraht 115 greift mit Vorspannung in die nutförmigen Rillen 105 der Seitenwandung der Aussparung 102 ein. Er dient auf diese Weise sowohl als Verrastung, die eine Verschiebung des Mastfußes 103 in Längsrichtung des Segelbretts verhindert, als auch als den Hebel 110 beaufschlagende Feder, die die vertikale Verrastung des Mastfußes 103 sicherstellt.

Das Kopfteil 112 ist mit einem dieses vollständig durchsetzenden Durchbruch versehen, in dem der Schieber 116 längsverschieblich gelagert ist. Der Schieber 116 ist mit einem mittleren Stegteil 117 versehen, mit dem eine Leiste aus Stahl 118 verschraubt ist, die in der aus Fig. 9 ersichtlichen Weise einen V-förmigen Ausschnitt aufweist, der mit dem Stegteil 117 eine dreieckige Öffnung bildet. Das obere Ende des Federdrahts 115 greift zumindest teilweise durch diese dreieckige Öffnung in der Weise, daß er bei einem Verschieben des Schiebers 116 in die eine oder die andere Richtung in Anlage an eine der keilförmigen Flanken 119, 120 der V-förmigen Aussparung kommt und dadurch aus den Nuten 105 ausgehoben wird. An den Enden des mittleren Stegteils 117 des Schiebers 116 sind Drucktasten 121, 122 befestigt auf die zum Lösen der Verrastung und zum Verschieben des Mastfußes in Längsrichtung beispielsweise mit dem Fuß ein Druck ausgeübt werden kann.

Das obere Ende des Kopfteils 112 ist mit einem ringförmig umlaufenden Randwulst 124 versehen, der einen Teil eines den Mast mit dem Mastfuß 103 verbindenden Universalgelenks bildet, das in der PCT-Anmeldung WO-A-80/00117 vom 24.10.1980 näher beschrieben worden ist. In dem Kopfteil 112 ist ein quer verlaufender Bolzen 125 befestigt, der der Verankerung eines Gummibandes 126 dient, das den Mastfuß 103 mit einem komplementären Verbindungsteil des Mastes zusammenhält.

Parallel zu der Aussparung 102 sind auf dem Segelbrett 101 Führungsrippen 127, 128 vorgesehen, die im eingesetzten Zustand des Mastfußes von Führungsnuten 129, 130 überdeckt werden, die sich auf der Unterseite des Kopfteils 112 des Mastfußes befinden. Die Führungsrippen 127, 128 sowie die Nuten 129, 130 gewährleisten eine verkantungsfreie Verschiebung des Mastfußes.

## Patentansprüche

1. Segelbrett mit einer Aussparung, in die eine Zunge des mit dem Mast gelenkig verbundenen Mastfußes einsetzbar ist, wobei in einer Wand der Aussparung eine zurückspringende Stufe vorgesehen ist, unter die nach dem Einsetzen der Zunge ein an dieser befindlicher, gegen Federkraft eindrückbarer Nocken schnappt, so daß die Zunge verrastet und nach Überwinden der Federkraft aus der Aussparung herausziehbar ist, dadurch gekennzeichnet, daß die Aussparung wie an sich bekannt aus einer in Brettlängsrichtung verlaufenden als Mastspur dienenden Nut (2, 102) besteht, deren Länge größer ist als die Breite der Zunge (6, 106), daß sich die zurückspringende Stufe (3,104) parallel zur Brettoberseite über eine Längsseitenwand der Nut (2, 102) erstreckt und daß in einer Längsseitenwand der Nut (2, 102) rechtwinkelig zu der Stufe (3, 104) verlaufende rinnenförmige Vertiefungen (31, 105) angeordnet und zum Eingriff eines an der Zunge (6, 106) vorgesehenen, gegen Federkraft eindrückbaren Vorsprungs (30, 115) vorgesehen sind.

2. Segelbrett nach Anspruch 1, dadurch gekennzeichnet, daß die Stufe (3, 104) in der einen und die rechtwinkelig zu dieser verlaufenden rinnenförmigen Vertiefungen (31, 105) in der anderen Längsseitenwand der Nut (2, 102) vorgesehen sind.

3. Segelbrett nach Anspruch 1 oder 2, dadurch gekennzeichnet, daß der Mastfuß (5, 103) in seinem oberhalb der Brettoberseite liegenden Bereich mit einer den Nocken eindrückenden Drucktaste (28, 114) zur Lösung der Verrastung (3, 12 bzw. 104, 111) versehen ist.

4. Segelbrett nach einem der vorhergehenden Ansprüche, dadurch gekennzeichnet, daß der Mastfuß (5) zum Eindrücken des Vorsprungs (30, 115) mit einem Druckknopf (29, 121, 122) oder einem Pedal versehen ist.

5. Segelbrett nach einem der vorhergehenden Ansprüche, dadurch gekennzeichnet, daß der Rastnocken durch einen Vorsprung (11, 111) eines im unteren Bereich der Zunge (6, 106) schwenkbar gelagerten Hebels (10, 110) gebildet ist.

6. Segelbrett nach Anspruch 5, dadurch gekennzeichnet, daß das obere Ende des Hebels (10, 110) als Drucktaste (28, 114) zum Lösen der Verrastung ausgebildet ist.

7. Segelbrett nach Anspruch 5 oder 6, dadurch gekennzeichnet, daß sich auf dem Hebel (10) eine durch eine Einstellschraube (17) in ihrer Vorspannung veränderbare Druckfeder (15) abstützt.

8. Segelbrett nach Anspruch 7, dadurch gekennzeichnet, daß ein von dem die Druckfeder (15) spannenden Federteller (16) mitbewegter Zeiger (21), der relativ zu einer die Auslösefederkraft anzeigenden Skala (23) beweglich ist, vorgesehen ist.

9. Segelbrett nach einem der vorhergehenden Ansprüche, dadurch gekennzeichnet, daß der Vorsprung durch einen Federdraht (30, 115) gebildet ist.

10. Segelbrett nach Anspruch 9, dadurch gekennzeichnet, daß der Federdraht (30, 115) zugleich auch den Rastnocken (11, 111) beaufschlagt.

11. Segelbrett nach einem der vorhergehenden Ansprüche, dadurch gekennzeichnet, daß der Mastfuß (5, 103) mit einer Öse zur Befestigung einer Fangleine versehen ist.

12. Segelbrett nach Anspruch 11, dadurch gekennzeichnet, daß die Öse durch eine gabelförmige Ausnehmung der Zunge gebildet ist, die durch die Achse (9, 109) des um diese schwenkbar gelagerten Hebels (10, 110) geschlossen ist.

13. Segelbrett nach einem der vorstehenden Ansprüche, dadurch gekennzeichnet, daß eine aus einem das verbreiterte Kopfstück (112) des Mastfußes (103) in einem quer und in Richtung der Aussparung (102) verlaufenden Durchbruch durchsetzenden Schieber (116) bestehende Drucktaste vorgesehen ist, und daß der Schieber (116) zu seiner Betätigung von beiden Seiten des Mastfußes (103) her an beiden Enden mit Druckstücken (121, 122) versehen ist, der durch die den aushebbaren Vorsprung (115) belastende federnde Einrichtung im Bereich seiner Mittelstellung gehalten ist und bei seinem Verschieben aus dieser die Arretierung löst.

14. Segelbrett nach Anspruch 13, dadurch gekennzeichnet, daß der aushebbare Vorsprung aus einem Federdraht (115) besteht, dessen eines Ende an der Zunge (106) befestigt ist und der in seiner verrasteten Stellung derart mittig zwischen gegensinnig geneigten keilförmigen Kanten (119, 120) des Schiebers (116) liegt, daß er bei dessen Bewegung in der einen oder der anderen Richtung ausgehoben wird.

15. Segelbrett nach Anspruch 13 oder 14, dadurch gekennzeichnet, daß der Schieber (116) mit einer Leiste (118) mit einem V-förmigen Ausschnitt, dessen Flanken (118, 119) die keilförmigen Kanten bilden, verbunden ist.

16. Segelbrett nach einem der Ansprüche 13 bis 15, dadurch gekennzeichnet, daß die Leiste (118) mit dem stegförmigen Mittelteil (117) des Schiebers (116) unter Bildung einer dreieckigen Öffnung verbunden ist, die den Federdraht (115) einfaßt.

17. Segelbrett nach einem der Ansprüche 13 bis 16, dadurch gekennzeichnet, daß ein Ende des Federdrahtes (115) in einem in der Zunge (106) schwenkbar gelagerten Hebel (110) befestigt ist, der den den Mastfuß (103) in axialer Richtung festlegenden Rastnocken (111) trägt.

## Claims

1. A sailboard having a recess, which is adapted to receive a tongue of the mast base, which is articulatedly connected to the mast, and wherein one wall defining the recess is formed with a re-entrant step and a cam, which is provided on the tongue and adapted to be depressed against spring force, snaps under said step when the tongue has been inserted so that the tongue is yieldably locked and can be pulled out when the spring force has been overcome, characterized in that the recess consists of a groove (2, 102), which extends along the board and serves as a mast track and has a length that exceeds the width of the tongue (6, 106), that the re-entrant step (3, 104) is parallel to the top surface of the board and extends to a longitudinal side face of the groove (2, 102), and that a longitudinal side face of the groove (2, 102) is formed with grooves (31, 105), which extend at right angles to the step (3, 104) and are adapted to receive a projection (30,115), which is provided on the tongue (6,106) and adapted to be depressed against spring force.

2. A sailboard according to claim 1, characterized in that the step (3, 104) is provided in one longitudinal side face of the groove (2, 102) and the grooves (31, 105) extending at right angles to the step are provided in the other longitudinal side face of the groove.

3. A sailboard according to claim 1 or 2, characterized in that that portion of the mast base (5, 103) which is disposed above the upper surface of the board is provided with a pushbutton (28, 114), by which the cam can be depressed in . order to eliminate the yieldable locking engagement (3, 12 or 104, 111).

4. A sailboard according to any of the preceding claims, characterized in that the mast base (5) is provided with a pushbutton (29, 121, 122) or with a pedal for depressing the projection (30, 115).

5. A sailboard according to any of the preceding claims, characterized in that the detent cam is constituted by a projection (11, 111) of a lever (10, 110), which is pivoted in the lower portion of the tongue (6, 106).

6. A sailboard according to claim 5, characterized in that the upper end of the lever (10, 110) constitutes a pushbutton (28, 114) for eliminating the yieldable locking engagement.

7. A sailboard according to claim 5 or 6, characterized in that a compression spring (15) bears on the lever (10) and an adjusting screw ,(17) is provided for carrying the initial stress of said spring.

8. A sailboard according to claim 7, characterized in that a point (21) is provided, which is moved in unison with the spring abutment (16) for stressing the compression spring (15) and is movable relative to a scale (23) for indicating the spring force which must be overcome for a release.

9. A sailboard according to any of the preceding claims, characterized in that the projection is constituted by a spring wire (30, 115).

10. A sailboard according to claim 9, characterized in that the spring wire (30, 115) biases also the detent cam (11, 111).

11. A sailboard according to any of the preceding claims, characterized in that the mast base (5, 103) is provided with an eye for the fixation of a rope.

12. A sailboard according to claim 11, characterized in that the eye is defined by a fork recess, which is formed in the tongue and is closed by the pivot (9, 109) for the lever (10, 110).

13. A sailboard according to any of the preceding claims, characterized in that a pushbutton is provided, which consists of a slider (116) that extends through the widened head (112) of the mast base (103) in a through opening, which extends transversely and in the direction of the recess (102) and that for the actuation of the slider (116) from both sides of the mast base the slider is provided at both ends with push pieces (121, 122), that the slider is held adjacent to its middle position by the resilient means which bias the projection (115), which can be lifted out, and that the slider eliminates the locking engagement as it is displaced from said middle position.

14. A sailboard according to claim 13, characterized in that the projection which can be lifted out consists of a spring wire (115), which is secured at one end to the tongue (106) and which in the position in which it is yieldably locked is centrally disposed between mutually oppositely inclined, wedge-shaped edges (119, 120) of the slider (116) in such a manner that the spring wire will be lifted out as the slider is moved in one direction or the other.

15. A sailboard according to claim 13 or 14, characterized in that the slider (116) is connected to a bar (118), which has a V-shaped recess having side faces (118, 119), which constitute the wedge-shaped edges.

16. A sailboard according to any of claims 13 to 15, characterized in that the bar (118) is connected to the crosspiece (117) of the slider (114) so as to define a triangular opening, which surrounds the spring wire (115).

17. A sailboard according to any of claims 13 to 16, characterized in that one end of the spring wire (115) is secured to a lever (110), which is pivoted in the tongue (106) and carries the detent cam (111) for preventing an axial movement of the mast base (103).

## Revendications

1. Planche à voile comportant un creux dans lequel la langue du pied de mât relié par une articulation au mât peut être insérée, dans une des parois du creux étant prévue une marche en retrait sous laquelle s'encliquette, après l'introduction de la langue, une came se trouvant sur cette dernière et pouvant être enfoncée contre la force du ressort de manière à ce que la langue s'imbrique et après avoir vaincu la force de ressort peut être retirée du creux caractérisée en ce que le creux tel qu'il est connu de l'état de la technique consiste en une rainure (2, 102) disposée dans le sens longitudinal par rapport à la planche et servant de guidage du mât, rainure dont la longueur est supérieure à la largeur de la langue (6, 106) de manière à ce que la marche en retrait (3, 104) s'étend parallèlement à la face supérieure de la planche au-dessus d'une paroi latérale longitudinale de la rainure (2, 102) et que des enfoncements en forme de rigole (31, 105) sont disposés dans une paroi latérale longitudinale de la rainure (2,102) à angle droit par rapport à la marche (3, 104) et sont prévus pour l'engagement d'une saillie (30, 115) qui est prévue sur la langue (6, 106) et est enfonçable contre la force du ressort.

2. Planche à voile selon la revendication 1, caractérisée en ce que la marche (3, 104) est prévue dans une des parois longitudinales latérales de la rainure (2,102) et que les enfoncements en forme de rigole (31, 105) sont disposés à angle droit par rapport à la marche dans l'autre paroi latérale longitudinale de la rainure.

3. Planche à voile selon les revendications 1 ou 2, caractérisée en ce que le pied de mât (5, 103) est pourvu dans sa partie située au-dessus de la face supérieure de la planche d'une touche pressoir (28, 114) enfonçant la came pour dégager l'encliquetage (3, 12 et 104, 111).

4. Planche à voile selon l'une des revendications précédentes, caractérisée en ce que le pied de mât (5) est pourvu pour enfoncer la saillie (30, 115) d'un bouton pressoir (29,121,122) ou d'une pédale.

5. Planche à voile selon l'une des revendications précédentes, caractérisée en ce que la came d'encliquetage consiste en une saillie (11, 111) d'un levier (10, 110) logé de manière pivotante dans la partie inférieure de la langue (6, 106).

6. Planche à voile selon la revendication 5, caractérisée en ce que l'extrémité supérieure du levier (10, 110) est formée comme touche pressoir (28, 114) pour dégager l'encliquetage.

7. Planche à voile selon les revendications 5 ou 6, caractérisée en ce que s'appuye contre le levier (10) un ressort de pression (15) dont la précontrainte peut être modifiée au moyen d'une vis de réglage (17).

8. Planche à voile selon la revendication 7, caractérisée en ce qu'est prévue une aiguille (21) entraînée par 1a coupelle de ressort (16) tendant le ressort de pression (15), qui se déplace par rapport à une échelle (23) affichant la force de ressort de déclenchement.

9. Planche à voile selon l'une des revendications précédentes, caractérisée en ce que la saillie est formée par un fil à ressort (30, 115).

10. Planche à voile selon la revendication 9, caractérisée en ce que le fil à ressort (30,115) agit simultanément aussi sur la came d'encliquetage (11,111).

11. Planche à voile selon l'une des revendications précédentes, caractérisée en ce que le pied de mât (5, 103) est pourvu d'un oeillet pour la fixation d'un câbleau.

12. Planche à voile selon la revendication 11, caractérisée en ce que l'oeillet est formé par une échancrure en forme de fourche de la langue qui est fermée par l'axe (9, 109) du levier (10, 110) pouvant être pivoté autour de celle-ci.

13. Planche à voile selon l'une des revendications précédentes, caractérisée en ce qu'est prévue une touche pressoir consistant en un poussoir (116) traversant une percée disposée de manière transversale par rapport à la tête (112) du pied de mât (103) et en direction de l'échancrure (102) et que le poussoir (116) est pourvu en ses deux extrémités de pièces poussoirs (121, 122) servant à actionner le poussoir à partir des deux côtés du pied de mât (103), que le pied de mât est maintenu au niveau de sa position médiane par le dispositif à ressort agissant sur la saillie (115) pouvant être dégagée vers le haut et qui lorsqu'on le déplace de cette position médiane dégage le verrouillage.

14. Planche à voile selon selon la revendication 13, caractérisée en ce que la saillie pouvant être dégagée vers le haut consiste en un fil à ressort (115) dont une extrémité est fixée à la langue (106) et qui dans sa position encliquetée se trouve au centre de deux arêtes (119, 120) du poussoir (116) qui ont la forme de coin et sont inclinées l'une par rapport à l'autre de manière à ce que la saillie lors du mouvement du poussoir dans l'une ou l'autre direction est dégagée vers le haut.

15. Planche à voile selon les revendications 13 ou 14, caractérisée en ce que le poussoir (116) est relié à un listel (118) avec une découpure en V dont les flancs (118, 119) forment les arêtes en forme de coin.

16. Planche à voile selon l'une des revendications 13 à 15, caractérisée en ce que le listel (118) est relié à la partie médiane (117) du poussoir (116) en forme de barrette en formant une ouverture triangulaire qui borde le fil à ressort (115).

17. Planche à voile selon l'une des revendications 13 à 16, caractérisée en ce que l'une des extrémités du fil à ressort (115) est fixée dans un levier (110) logé de manière pivotante dans la langue (106), levier qui porte la came d'encliquetage (11) arrêtant le pied de mât (103) en direction axiale.
